# EUROPÄISCHE PATENTSCHRIFT

(11) **EP 2 663 681 B1**
(45) Veröffentlichungstag und Bekanntmachung des Hinweises auf die Patenterteilung: **27.05.2015**
(21) Anmeldenummer: 11813331.3
(22) Anmeldetag: 23.12.2011
(51) Int. Cl.: D06F 33/02, D06F 39/00

(54) **VERFAHREN UND EINRICHTUNG ZUM AUSWÄHLEN UND EINGEBEN VON PROGRAMMZUSAMMENSTELLUNGEN FÜR WÄSCHEBEHANDLUNGSMASCHINEN**
METHOD AND DEVICE FOR SELECTING AND ENTERING PROGRAM COMBINATIONS FOR LAUNDRY TREATMENT MACHINES
PROCÉDÉ ET DISPOSITIF PERMETTANT DE SÉLECTIONNER ET D'ENTRER DES PROGRAMMES COMPOSÉS POUR DES MACHINES DE TRAITEMENT DU LINGE

(30) Priorität: 11.01.2011 DE 102011002521
(43) Veröffentlichungstag der Anmeldung: 20.11.2013
(73) Patentinhaber: BSH Hausgeräte GmbH, 81739 München (DE)
(72) Erfinder: FUCHS, Constanze, 10435 Berlin (DE); GENNIES, Silke, 14059 Berlin (DE); GEYER, Johannes, 85540 Haar (DE); METZ, Florian, 85774 Unterföhring (DE); SANNER, Julia, 85238 Petershausen (DE); SECHELMANN, Christian, 14656 Brieselang (DE)
(86) Internationale Anmeldenummer: PCT/EP2011/073977
(87) Internationale Veröffentlichungsnummer: WO 2012/095257

(56) Entgegenhaltungen:
- EP-A1- 0 980 929
- WO-A1-2004/109005
- DE-A1- 3 703 767
- DE-A1- 19 505 485
- DE-A1- 19 651 821
- DE-A1- 19 905 533
- DE-C1- 10 035 642
- JP-A- 2002 049 381
- US-A- 4 231 130

## Beschreibung

Die Erfindung betrifft ein Verfahren zum Auswählen und Eingeben von Maßnahmen zum Fortsetzen eines Programmablaufes in einer Haushaltwaschmaschine nach Erreichen eines Stopps nach Ausführen einer Spülphase des Programmablaufs bei einer Bedienungseinrichtung, durch die wenigstens teilweise vorbereitete Programmzusammenstellungen für die programmgesteuerte und maschinelle Abarbeitung von Wäschebehandlungen aufgrund von in einer Speichereinrichtung abgelegten und aus einer Ordnung in einer Ebene auswählbaren Grundprogrammen und Programmdaten, die auf mindestens einem Display anzeigbar und durch mindestens eine Auswahl-Handhabe sowie von aus einer Ordnung in einer tieferen Ebene auswählbaren Optionen von Grundprogrammvarianten, nämlich mindestens eine Option "Spülstopp" eingebbar sowie durch eine Start-Handhabe in Summe aktivierbar sind.

In der nicht vorveröffentlichten Patentanmeldung DE 10 2009 027 780.3 der Anmelderin werden ein Verfahren und eine Einrichtung beschrieben, bei denen in einer Zeile eines Anzeige-Displays unter mehreren Optionen von Programmdaten gewählt werden kann, die ein vorher bereits festgelegtes Grundprogramm und Parameter für dieses Programm ergänzen. Solche Optionen sind "Vorwäsche", "Extraspülen", "maximal", "intensiv" und "sensitiv". Von den jeweils angebotenen Optionen können eine oder mehrere bis alle gewählt werden. Optionen, die der gewählten Zusammenstellung des Grundprogramms widersprechen würden, werden erst gar nicht angeboten. Ausschlüsse von gleichzeitig angebotenen, sich aber widersprechenden Optionen würden nach der Wahl einer Option verlöschen. Die jeweils ausgewählten Optionen werden per Klarschrift-Anzeige im Display angezeigt. Der Inhalt einer solchen Anzeige ist allerdings nicht auf den ersten Blick erfassbar und u. U. auch nicht unmittelbar einzuordnen, weshalb hierfür eine Verbesserung erwünscht wäre.

Aus Wäschebehandlungsmaschinen ist es allgemein bekannt, Programmzusammenstellungen zu wählen, die eine Position im Programmablauf enthalten, bei der der weitere Ablauf des Programms gestoppt wird, um der Benutzungsperson an dieser Stelle eine Entscheidungsmöglichkeit zu eröffnen, auf welche Weise das gerade in Bearbeitung befindliche Programm fortgesetzt werden soll. Insbesondere am Ende einer Spülphase kann es sinnvoll sein, den Fortgang des Programmablaufs noch einmal zu beeinflussen. Dazu ist der so genannte Spülstopp da, an dem die Bearbeitung des Wäschepostens unterbrochen wird. Hier hat die Benutzungsperson regelmäßig die Entscheidung zu treffen, ob der Wäscheposten nicht geschleudert werden soll, sondern die Wäsche einfach tropfnass aus der Wäschetrommel zu entnehmen ist. Dann ist die Spüllauge einfach abzupumpen. Die Wäsche kann dann nass weiter behandelt werden, z. B. aufgehängt werden. Andernfalls muss ein gesondertes Schleuderprogramm neu eingegeben werden, damit der nasse Wäscheposten doch noch geschleudert wird. Vielfach löst allerdings der einfache Stopp des Programmablaufs nur Irritationen über die Ordnungsmäßigkeit der maschinellen Funktionen aus, und eine rationale Entscheidung ist dann nicht mehr zu erwarten.

Aus WO 2004/109005 A1 ist femer eine Waschmaschine mit einer Bedienungseinrichtung bekannt, die ein Display umfasst. Auf dem Display können Grundprogramme, Programmdaten und Optionen angezeigt werden, wobei eine solche Option auch ein Spülstopp sein kann.

Der Erfindung liegt die Aufgabe zugrunde, bei einem Bedienungsverfahren der eingangs genannten Art Benutzungspersonen die Vorgehensweise bei einem Stopp des Behandlungsprogramms weiter zu erleichtern, ohne dass weltgehende Überlegungen zu einzelnen individuellen Schritten angestellt werden müssen. Dazu sollen klar erfassbare Anweisungen über die weitere Vorgehensweise erfolgen.

Die vorstehend genannte Aufgabe wird gemäß der vorliegenden Erfindung durch ein eingangs beschriebenes Verfahren in der Weise gelöst, dass nach Erreichen des Stopps nach Ausführen der Spülphase des Programmablaufs in einem Display angezeigt wird, dass der Spülstopp erreicht ist und eine weitere Auswahl von Optionen getroffen werden kann, und dass die Optionen als selbsterklärende Softkeys auf dem Display angezeigt werden und durch Berühren der Softkeys ausgelöst werden können.

Für die Frage, in welcher Weise auf das Anhalten des Programmablaufs reagiert werden muss, wird die Benutzungsperson nun nicht mehr Im Unklaren gelassen, sondern ihr werden klare Anweisungen gegeben, was im Falle eines solchen Stopps im Programmablauf zu tun ist. Dazu werden vorzugsweise klare Informationen ausgegeben, z. B. angezeigt, wie "der spülstopp ist erreicht". Außerdem werden klare Anweisungen gegeben, wie etwa "Schleudern oder Abpumpen auswählen und Start drücken". Solche Informationen und Anweisungen können in Klarschrift auf den Display erscheinen und ggf. als akustische Anweisungen ausgegeben werden. Solche selbst sprechenden Bildinhalte sind sofort zu verstehen. Irritationen über einen ordnungsgemäßen Ablauf des Behandlungsprogramms dürfte es dadurch nicht mehr geben.

Weitere Fortbildungen sind in den Kennzeichen von weiteren Unteransprüchen beschrieben, die einzeln oder miteinander kombiniert zu vorteilhaften Varianten des erfindungsgemäßen Verfahrens bzw. einer Bedienungseinrichtung zum Anwenden dieses Verfahren führen. Eine solche Variante und ihre Vorzüge sind anhand der in der Zeichnung dargestellten Ausführungsbeispiele nachstehend näher erläutert. Darin zeigen
- Fig. 1: den oberen Frontteil eines Gehäuses einer Waschmaschine mit einem Bedienfeld zum Auswählen und Eingeben von Programmzusammenstellungen,
- Fig. 2: die Bildschirmanzeige eines Displays im Bedienfeld gemäß Fig. 1 nach Eingabe eines voreingestellten Grundprogramms "Kochwäsche" und durch die Benutzungsperson eingestellten Parametern,
- Fig. 3: eine Form für die Bildschirmanzeige am Anzeige- und Eingabedisplay mit Darstellung auswählbaren Optionen aus einer tieferen Auswahlebene,
- Fig. 4: eine weitere Variante entsprechend Fig. 3, in der eine weitere Option "Spülstop" für eine Programmvariation zur Auswahl angeboten wird,
- Fig. 5: die Bildschirmanzeige des Bedienfeldes entsprechend Fig. 2 nach Ende der Auswahlphase für Optionen zur Variation des voreingestellten Grundprogramms "Kochwäsche" und vor der Möglichkeit zum Sofortstart,
- Fig. 6: die Bildschirmanzeige im Display nach Erreichen des Spülstopps mit Informationen und Anweisungen,
- Fig. 7: die Bildschirmanzeige im Display entsprechend Fig. 6 nach Auswahl der Optionen "Abpumpen" und vor der Möglichkeit zum Sofortstart,
- Fig. 8: die Bildschirmanzeige im Display entsprechend Fig. 6 nach Auswahl der Option "Schleudern" und vor der Möglichkeit zum Sofortstart und
- Fig. 9: eine Bildschirmanzeige im Display entsprechend Fig. 2 mit einer nochmaligen Möglichkeit zur Änderung von Parametern oder dem sofortigen Start der Schleuderphase.

Der obere Teil der Frontseite einer von vorn zu bedienenden Waschmaschine enthält regelmäßig eine Bedienungseinrichtung 1 und die Griffplatte 2 einer dahinter verborgenen Waschmitteleinspüleinrichtung. Die Bedienungseinrichtung 1 kann über eine hier nur als Wirkverbindung 3 dargestellte Kommunikationsstrecke mit einem schematisch dargestellten Speicher 4 einer Programmsteuereinrichtung kommunizieren. In Fig. 1 ist die Bedienungseinrichtung 1 unterteilt in ein Bedienfeld 5 für Grundprogramme und ein Bedienfeld 6 für die Anzeige der gewählten Grundprogramme und ihrer Programmdaten bzw. ihrer individuellen Variationen und deren Auswahl. Das Bedienfeld 5 enthält eine zweispaltige Tabelle 7 für die listenförmig geordnete Anzeige von Grundprogrammen, die mittels eines Drehwählers 8 aktiviert werden können. In der Tabelle 7 wird das jeweils aktivierte, nämlich ausgewählte Grundprogramm durch irgendeine Form quittiert, z. B. durch eine leuchtende LED der Kolonnen 9.1 und 9.2. Im dargestellten Beispiel ist die oberste LED der Kolonne 9.1 aktiviert, nämlich die der Anzeige des Grundprogramms "Kochwäsche".

Nachdem nun durch Betätigen des Drehwählers 8 aus der linken Spalte 7.1 der Tabelle das Kochwäsche-Programm gewählt worden ist, das eine Zuordnung von Programmparametern mit vorgeschlagenen Werten enthält, wird auf dem Anzeigebereich 11 des Displays 10 (Fig. 2) sofort diese Programmzusammenstellung angezeigt, nämlich "70° C", "1200" sowie einem Symbol für "U/min" und "2:30 h" als Programmdauer. Außerdem werden auf jeweils eigenen Feldern des Displays 10 im oberen und unteren Randbereich 21 und 22 (Fig. 2) Softkeys dargestellt, durch deren Betätigung zugeordnete Parameterwerte verändert werden können. Soll nämlich einer oder mehrere der Vorschläge abgewandelt werden, z. B. durch Einsatz einer höheren Laugentemperatur, dann kann durch Betätigen des zugeordneten Softkeys 12 in der Spalte "Temperatur" des Displays 10 die angebotene Temperatur "60° C" in Schritten von beispielsweise jeweils 10° auf eine höhere Temperaturstufe gehoben oder durch Betätigen des Softkeys 13 in ebensolchen Schritten abgesenkt werden. In Fig. 2 wurde sie gegenüber dem Angebot gemäß Fig. 1 von 60° auf 70° erhöht. Nach einem eingestellten Timeout werden die höheren und niedrigeren Angebote wieder gelöscht, die Anzeige des eingestellten Werts bleibt erhalten und die Aktivierung springt auf die nächste Spalte über. Entsprechende Änderungen sind dann auch bei den anderen Parametern möglich. Welcher der angezeigten Parameter "Temperatur", "Drehzahl" oder "Fertig in" zur Änderung aktiviert ist, wird durch eine jeweils in der Spalte über oder unter der Schrift-Anzeige für den betreffenden Parameter angeordnete LED 14 bzw. 15 entsprechend der Änderungsrichtung angezeigt. Nach zufrieden stellender Wahl der Programmparameter könnte das Programm durch Betätigen der Starttaste 16 bereits in Gang gesetzt werden.

Durch den jeweiligen Strahlenrahmen (z. B. 17 in Fig. 2) wird angedeutet, welche der LEDs leuchten und welche der Parameter-Spalten aktiviert ist. In Fig. 2 steht die Anzeige im Anzeigebereich 11 in der Zusammenstellung nach der individuellen Auswahl der vorgenannten drei Parameter und nachdem die Aktivität auf die rechte Spalte "Optionen" übergesprungen ist (Rahmen 17). Sofort erscheint dann im Anzeigebereich 11 gemäß Fig. 3 eine dreizeilige Anzeige 18 bis 20 einer Liste von Optionen, die die bereits ausgewählte Programmzusammenstellung noch variieren können. Außerdem erscheinen im oberen Randbereich 21 des Displays 10 die ausgewählten Programmparameter und im unteren Randbereich 22 die Softkeys 23 bis 26 für die Bewegungen der Zeilen in den angezeigten Listen im Anzeigebereich 11. Im dargestellten Beispiel fragt die aktive Mittelzeile 19 nach Anwendung eines Programmschrittes "Wasser Plus". Mit dem Softkey 26 könnte der Wert "ein" auf "aus" verändert werden. Im vorliegenden Beispiel entscheidet sich die Benutzungsperson aber für die Einschaltung eines höheren Spülniveaus und lässt das Angebot stehen. Nach dem Abwärtsscrollen in der linken Liste auf den Wert "Spülstop" durch einmaliges Betätigen des Softkeys 24 wird das Symbol, das in der Zeile 19 vor dem Begriff "Wasser Plus" angezeigt war, in das Auswahlanzeigefeld 27 des oberen Randbereichs 21 übernommen. Zuvor war aber bereits die Einschaltung einer Vorwäsche ausgewählt worden; so wurde also das dafür vorgesehene Symbol im Auswahlanzeigefeld 27 um eine Position nach rechts verschoben.

Nun wird gemäß Fig. 4 in der Zeile 19 der vorher in Zeile 20 angezeigte Wert "Spülstop" in die Zeile 19 gehoben und hervorgehoben. Die Liste der Optionen kann im Anzeigebereich 11 gescrollt werden, d. h. entsprechend der Auswahl von Zeilen werden alle anderen Zeilen in gleicher Weise nach oben oder unten verschoben. Daher wird hier der Wert "Wasser Plus" in die obere Zeile 18 verschoben und kontrastschwächer angezeigt, wie in der unteren Zeile 20 der neue Wert "Verschmutzung" erscheint. Die Strahlenrahmen 17 zeigen überdies an, welche Zeilenschaltungen vorgenommen werden können. Wenn der Softkey 26 über dem rechten Rahmen 17 betätigt würde, ließe sich die Option "Spülstop" ausschalten. Die ursprünglich bereits vorgeschlagene Einschaltung "ein" wird aber beibehalten.

Ist nun anstelle einer weiterführenden Auswahl von Optionen die Starttaste 16 gemäß dem auffordernden Strahlenrahmen 28 betätigt worden, dann springen sofort alle Anzeigen aus dem oberen Randbereich 21 gemäß Fig. 5 wieder in das Hauptfeld, den Anzeigebereich 11 des Displays 10 - so wie im Beispiel der Fig. 1. In der Mittelzeile 19 stehen dann wieder die Parameterwerte für "Temperatur", nämlich 70°, für "Drehzahl", nämlich 1200 U/min, und für "Fertig in", nämlich 2:30 h. In der ganz rechten Spalte unter "Optionen" erscheinen nun aber auch die Symbole für alle ausgewählten Optionen "Vorwäsche", "Wasser Plus", "Verschmutzung stark" und "Extra Spülen". Diese Symbole sind der Reihe nach, jeweils drei, bei mehr als sechs in allen drei Zeilen 18 bis 20 der ganz rechten Spalte des Anzeigebereichs 11 angeordnet. Sie bleiben im Display 10 so lange stehen, bis der Programmablauf beendet ist. Außerdem wird weiterhin die Starttaste 16 aktiviert, so dass mit der gewählten Programmzusammenstellung der Programmablauf gestartet werden kann.

Für den Fall, dass unter dem ablaufenden Programm irgendeine Störung auftritt, kann die Anzeige im Anzeigebereich 11 unterbrochen werden. Da unter den gewählten Optionen auch der Spülstopp gewählt war, wird der Programmablauf bei der vorgemerkten Stoppposition angehalten. Sofort erscheinen im Anzeigebereich 11 gemäß Fig. 6 eine schriftliche Information darüber - "Spülstop ist erreicht - und eine Anweisung für eine Entscheidung der Benutzungsperson über die Art und Weise der Fortsetzung des angehaltenen Programmablaufs - "Schleudern oder Abpumpen auswählen und Start drücken". Im unteren Randbereich 22 erscheinen nun außerdem die mit Klarschrift bezeichneten Schaltflächen bzw. Softkeys "Schleudern" und "Abpumpen". Der Strahlenrahmen 28 zur Kennzeichnung der Starttaste 16 ist verloschen; denn ein Start ist vor der Entscheidung auf Schleudern oder Abpumpen nicht möglich.

Gemäß Fig. 7 hat sich die Benutzungsperson für Abpumpen entschieden. Dies wird durch eine Markierung des Softkeys 25 "Abpumpen" quittiert. Daher erscheint wieder die Aktivierung der Starttaste 16 (Strahlenrahmen 28), und nun kann die Maschine mit der Abpumpphase gestartet werden, in der dann wieder das Bild der Fig. 5 erscheint oder eine andere Darstellung, die den Ablauf der Abpumpphase wiedergibt. Vor oder nach dem Abpumpen kann die tropfnasse Wäsche entnommen werden.

Gemäß Fig. 8 hatte sich die Benutzungsperson aber im Gegensatz zu Fig. 7 für die Durchführung der Schleuderphase entschieden und den Softkey 24 "Schleudern" betätigt. Nun will die Maschinensteuerung aber wissen, ob der vorher bereits eingegebene Parameterwert "1200 U/min" noch Gültigkeit hat, oder ob inzwischen eine neue Wahl zu treffen ist. Daher schaltet die Bildschirmanzeige gemäß Fig. 9 wieder auf die Darstellung der bisherigen Wahl der Parameterwerte um zusammen mit einer Liste von Alternativwerten für den Parameter "Drehzahl". Entsprechend leuchten die LEDs 14 und 15 zum Zeichen, dass der Softkey 12 im Randbereich 21 oder der Softkey 24 im Randbereich 22 zum Erhöhen oder Absenken der Drehzahl betätigt werden können.

Außerdem wird aber durch einen weiteren Strahlenrahmen 17 auf die aktive Schaltfläche "zurück" aufmerksam gemacht, bei deren Betätigung zur generellen Neuwahl von Optionen und Parameterwerten umgeschaltet wird (Fig. 1). Nachdem aber bei zufrieden stellender Auswahl des Wertes für die Schleuderdrehzahl (1200 U/min) aus dieser Position des Programmablaufes heraus die markierte Starttaste 16 gedrückt wird, kann das bisher eingestellte Programm der Wäschebehandlung bis zum Ende ablaufen.

### Bezugszeichenliste

- 1: Bedienungseinrichtung
- 2: Griffplatte
- 3: Wirkverbindung
- 4: Speicher
- 5: Bedienfeld für Grundprogramme
- 6: Bedienfeld für Angebote von Variationen
- 7: Tabelle für Grundprogramme
- 8: Drehwähler
- 9: LED-Kolonnen
- 10: Display
- 11: Anzeigebereich
- 12: Softkey für Temperaturerhöhung
- 13: Softkey für Temperatursenkung
- 14: LEDs für Temperatur, Drehzahl, Dauer und Option
- 15: LEDs für aktivierte Softkeys
- 16: Starttaste
- 17: Strahlenrahmen
- 18 bis 20: Zeilen im Anzeigebereich 11
- 21: oberer Randbereich des Displays 10
- 22: unterer Randbereich des Displays 10
- 23 bis 26: Softkeys im unteren Randbereich 22
- 27: Auswahlanzeigefeld für Symbole
- 28: Strahlenrahmen für "Start"

## Patentansprüche

1. Verfahren zum Auswählen und Eingeben von Maßnahmen zum Fortsetzen eines Programmablaufes einer Haushaltwaschmaschine nach Erreichen eines Stopps nach Ausführen einer Spülphase des Programmablaufs bei einer Bedienungseinrichtung, durch die wenigstens teilweise vorbereitete Programmzusammenstellungen für die programmgesteuerte und maschinelle Abarbeitung von Wäschebehandlungen aufgrund von in einer Speichereinrichtung (4) abgelegten und aus einer Ordnung (7) in einer Ebene auswählbaren Grundprogrammen und Programmdaten, die auf mindestens einem Display (10) anzeigbar und durch mindestens eine Handhabe (8, 12, 13, 23 bis 26) zum Auswählen der Grundprogramme und Programmdaten sowie von aus einer Ordnung in einer tieferen Ebene auswählbaren Optionen von Grundprogrammvarianten, nämlich mindestens eine Option "Spülstopp" eingebbar sowie durch eine Handhabe (16) zum Starten des Programmablaufes in Summe aktivierbar sind, **dadurch gekennzeichnet, dass** nach Erreichen des Stopps nach Ausführen der Spülphase des Programmablaufs in einem Display (10) angezeigt wird, dass der Spülstopp erreicht ist und eine weitere Auswahl von Optionen getroffen werden kann, und dass die Optionen als selbsterklärende Softkeys (24, 25) auf dem Display (10) angezeigt werden und durch Berühren der Softkeys (24, 25) ausgelöst werden können.

2. Verfahren nach Anspruch 1, **dadurch gekennzeichnet, dass** die Inhalte der im Display (10) erscheinenden Anzeigen auch als akustische Information bzw. Anweisung ausgegeben werden.

3. Verfahren nach Anspruch 1 oder 2, **dadurch gekennzeichnet, dass** die weiteren Optionen eine Schleuderphase und eine Abpumpphase des Programmablaufs sind.

4. Verfahren nach einem der Ansprüche 1 bis 3, **dadurch gekennzeichnet, dass** beim Auswählen der Option "Abpumpen" sofort die Handhabe (16) zum Starten des Programmablaufes aktiviert wird.

5. Verfahren nach einem der Ansprüche 1 bis 3, **dadurch gekennzeichnet, dass** beim. Auswählen der Option "schleudern" auf eine Display-Anzeige zurück geschaltet wird, die eine bisher ausgewählte Programmzusammenstellung mit Anzeige der ausgewählten Schleuderdrehzahl anzeigt und eine Neuwahl der Schleuderdrehzahl oder den sofortigen Start der Schleuderphase mit der bisher eingestellten Schleuderdrehzahl ermöglicht.

6. Haushaltswaschmaschine enthaltend eine Bedieneinrichtung (1) und eine Programmsteuereinrichtung mit einem Speicher (4), welcher über eine Kommunikationsstrecke mit der Bedieneinrichtung wirkverbunden ist, und die Bedienungseinrichtung für die Auswahl und Eingabe von Maßnahmen zum Fortsetzen eines Programmablaufes der Haushaltwaschmaschine nach Erreichen eines Stopps nach Ausführen einer Spülphase des Programmablaufs nach dem Verfahren gemäß einem der Ansprüche 1 bis 5 eingerichtet ist, wobei die Bedieneinrichtung (1) mindestens ein Display (10), mindestens eine Handhabe (8, 12, 13, 23 bis 26) zum Auswählen von Grundprogrammen und Programmdaten und eine Handhabe (16) zum Starten des Programmablaufes umfasst, wobei als eine Eingabeeinheit (12, 13, 23 bis 26) für die Wahl von Parametern der Grundprogramme das Display (10) mit einem Anzeigebereich (11) und mit Eingabefeldem in Form von Softkeys (23 bis 26) vorgesehen ist und wobei durch die Bedienungseinrichtung (1) wenigstens teilweise vorbereitete Programmzusammenstellungen für die programmgesteuerte und maschinelle Abarbeitung von Wäschebehandlungen in einer aufgrund von in einer Speichereinrichtung (4) abgelegten und aus einer Ordnung (7) in einer Ebene auswählbaren Grundprogrammen und Programmdaten, die auf mindestens einem Display (10) anzeigbar und durch die Handhabe (8, 12, 13, 23 bis 26) zum Auswählen der Grundprogramme und Programmdaten sowie von aus einer Ordnung in einer tieferen Ebene auswählbaren Optionen von Grundptogrammvarianten, nämlich mindestens eine Option "Spülstopp" eingebbar sowie durch die Handhabe (16) zum Starten des Programmablaufes in Summe aktivierbar sind, **dadurch gekennzeichnet, dass** das Display (10) einen Anzeigebereich (11) aufweist, und die Haushaltswaschmaschine dazu eingerichtet ist, in dem Display (10) nach Erreichen des Stopps nach Ausführen der Spülphase des Programmablaufs Informationen und Anweisungen über das Erreichen des Spülstopps und über eine weitere Auswahl von Optionen in Klarschrift und die Optionen als selbsterklärende Softkeys (24, 25) darzustellen.

7. Haushaltswaschmaschine nach Anspruch 6, **dadurch gekennzeichnet, dass** im Anzeigebereich (11) des Displays (10) spaltenweise jeweils angezeigte Parameter und Optionen aus einer Liste fortgeschaltet, ggf. einzeln markiert und schließlich quittiert werden können.

8. Haushaltswaschmaschine nach Anspruch 7, **dadurch gekennzeichnet, dass** die Werte der obligatorischen Programmparameter auf dem Anzeigebereich (11) anzeigbar und die Werte dieser Programmparameter innerhalb Grenzen, die dem Grundprogramme zugeordnet sind, durch Betätigen der Softkeys (23 bis 26) veränderbar sind.

9. Haushaltswaschmaschine nach Anspruch 8, **dadurch gekennzeichnet, dass** das Display (10) der Eingabeeinheit (6) neben den Spalten für die Parameter-Listen eine Spalte für die Anzeige der Symbole von gewählten Optionen aufweist und dass die Betätigung der Handhabe (16) zum Starten des Programmablaufes die Symbole der gewählten Optionen aus einem Auswahlanzeigefeld (27) in diese Spalte des Anzeigebereichs (11) bewirkt.

10. Haushaltswaschmaschine nach Anspruch 9, **dadurch gekennzeichnet**, daas die Handhaben (12, 13, 23 bis 26) im Options-Auswahlmodus auf eine Zuordnung zur Liste der angezeigten Optionen und ihrer Aus-/Abwahl umschaltbar sind.

## Claims

1. Method for selecting and entering measures for resuming a program sequence of a domestic washing machine after reaching a stop after executing a rinse phase of the program sequence in the case of an operating facility, by which at least partially prepared program compilations for the program-controlled and machine-based execution of laundry treatments, as a result of basic programs, which are stored in a memory device (4) and can be selected from a category (7) in a level, and program data, which can be displayed on at least one display (10) and can be entered using at least one actuator (8, 12, 13, 23 to 26) to select the basic programs and program data as well as options of basic program variants, which can selected from a category in a lower level, namely at least one "rinse stop" option are able to be entered and are also able to be activated using an actuator (16) to start the program sequence as a whole, **characterised in that**, after reaching a stop after executing the rinse phase of the program sequence, a display indicates that the rinse stop has been reached and a further selection of options can be made, and the options are indicated as self-explanatory soft keys (24, 25) on the display (10) and can be triggered by touching the soft keys (24, 25).

2. Method according to claim 1, **characterised in that** the contents of the notification appearing in the display (10) is also output as acoustic information or instructions.

3. Method according to claim 1 or 2, **characterised in that** the further options are a spinning phase and a draining phase of the program sequence.

4. Method according to one of claims 1 to 3, **characterised in that**, when the "drain" option is selected, the actuator (16) for starting the program sequence is immediately activated.

5. Method according to one of claims 1 to 3, **characterised in that**, when the "spin" option is selected, a display notification is returned to which shows a previously selected program compilation while showing the selected spin speed and which enables a new selection of the spin speed or the immediate start of the spin phase with the previously set spin speed.

6. Domestic washing machine containing an operating facility (1) and a program control facility with a memory (4) which is actively connected to the operating facility via a communication link, and the operating facility is configured for selecting and entering measures for resuming a program sequence of the domestic washing machine after reaching a stop after executing a rinse phase of the program sequence according to the method according to one of claims 1 to 5, wherein the operating facility (1) comprises at least one display (10), at least one actuator (8, 12, 13, 23 to 26) for selecting basic programs and program data and an actuator (16) for starting the program sequence, wherein the display (10) is provided with a display area (11) and with input fields in the form of soft keys (23 to 26) as an input unit (12, 13, 23 to 26) for the selection of parameters of the basic program and wherein, using the operating facility (1), at least partially prepared program compilations for the program-controlled and machine-based execution of laundry treatments, as a result of basic programs, which are stored in a memory device (4) and can be selected from a category (7) in a level, and program data, which can be displayed on at least one display (10) and can be entered using the actuator (8, 12, 13, 23 to 26) to select the basic programs and program data as well as options of basic program variants, which can selected from a category in a lower level, namely at least one "rinse stop" option, are able to be entered and are also able to be activated using the actuator (16) to start the program sequence as a whole, **characterised in that** the display (10) has a display area (11), and the domestic washing machine is configured to present in the display (10), after reaching the stop after executing the rinse phase of the program sequence, information and instructions about the rinse stop being reached and about the further selection of options in plain text and present the options as self-explanatory soft keys (24, 25).

7. Domestic washing machine according to claim 6, **characterised in that**, in the display area (11) of the display (10), respectively indicated parameters and options can be resumed, marked individually if necessary and finally confirmed from a list in columns.

8. Domestic washing machine according to claim 7, **characterised in that** the values of the obligatory program parameters can be displayed on the display area (11) and the values of said program parameters can be altered within boundaries assigned to the basic program, by actuating the soft keys (23 to 26).

9. Domestic washing machine according to claim 8, **characterised in that** the display (10) of the input unit (6) has alongside the columns for the parameter lists a column for displaying the symbols of selected options and the actuation of the actuator (16) for starting the program sequence brings the symbols of the selected options from a selection display field (27) into said column of the display area (11).

10. Domestic washing machine according to claim 9, **characterised in that** the actuators (12, 13, 23 to 26), in the option selection mode, can be switched to an assignment to list the indicated options and (de)select them.

## Revendications

1. Procédé de sélection et de saisie de mesures en vue de poursuivre un cycle d'un lave-linge domestique après avoir atteint un arrêt suite à l'exécution d'une phase de rinçage du cycle dans un dispositif de manipulation, par le biais duquel des compositions de programme au moins partiellement préparées pour le traitement commandé par programme et mécanique de lavages de linge sur la base de programmes de base enregistrés dans un dispositif de mise en mémoire (4) et sélectionnables à partir d'une organisation (7) dans un niveau et de données de programme, qui peuvent être affichés sur au moins un écran (10) et être activés par le biais d'au moins une manette (8, 12, 13, 23 à 26) en vue de sélectionner les programmes de base et les données de programme ainsi qu'à partir d'une organisation dans un niveau plus avancé d'options sélectionnables de variantes de programmes de base, à savoir au moins une option « Arrêt du rinçage » pouvant être saisie ainsi que par le biais d'une manette (16) pour le démarrage du cycle, **caractérisé en ce que**, après avoir atteint l'arrêt suite à l'exécution de la phase de rinçage du cycle il est affiché sur un écran (10) que l'arrêt du rinçage est atteint et qu'une autre sélection d'options peut être opérée, et que les options sont affichées en tant que touches programmables auto-explicatives (24, 25) sur l'écran (10) et peuvent être déclenchées en touchant les touches programmables (24, 25).

2. Procédé selon la revendication 1, **caractérisé en ce que** les contenus des notifications apparaissant sur l'écran (10) sont également émis en tant qu'information ou directive acoustique.

3. Procédé selon la revendication 1 ou 2, **caractérisé en ce que** les autres options sont une phase d'essorage et une phase de pompage du cycle.

4. Procédé selon l'une des revendications 1 à 3, **caractérisé en ce que** lors de la sélection de l'option « Pompage » la manette (16) est aussitôt activée pour faire démarrer le cycle.

5. Procédé selon l'une des revendications 1 à 3, **caractérisé en ce que** lors de la sélection de l'option « Essorage » sur un panneau d'affichage est opérée une rétrogradation, qui affiche une composition de programme actuellement sélectionnée avec notification du régime d'essorage sélectionné et permet une nouvelle sélection du régime d'essorage ou le démarrage immédiat de la phase d'essorage avec le régime actuellement sélectionné.

6. Lave-linge domestique contenant un dispositif de manipulation (1) et un dispositif de commande de programme avec un dispositif de mise en mémoire (4), lequel est en liaison active via une ligne de communication avec le dispositif de manipulation, et le dispositif de manipulation est conçu pour la sélection et la saisie de mesures en vue de poursuivre un cycle du lave-linge domestique après avoir atteint un arrêt suite à l'exécution d'une phase de rinçage du cycle selon le procédé selon l'une des revendications 1 à 5, dans lequel le dispositif de manipulation (1) comprend au moins un écran (10), au moins une manette (8, 12, 13, 23 à 26) pour la sélection de programme de base et de données de programme et une manette (16) pour le démarrage du cycle, dans lequel en tant qu'unité de saisie (12, 13, 23 à 26) pour la sélection de paramètres des programmes de base l'écran (10) est doté d'une zone d'affichage (11) et de champs de saisie sous forme de touches programmables (23 à 26) et dans lequel par le biais du dispositif de manipulation (1) des compositions de programme préparées au moins partiellement pour le traitement commandé par programme et mécanique de lavages de linge dans une organisation enregistrée dans un dispositif de mise en mémoire (4) et à partir d'une organisation (7) dans un niveau de programmes de base et de données de programme, qui peuvent être affichés sur au moins un écran (10) et en somme être activés par le biais d'au moins une manette (8, 12, 13, 23 à 26) en vue de sélectionner les programmes de base et les données de programme ainsi que par une organisation dans un niveau plus avancé d'options sélectionnables de variantes de programmes de base, à savoir au moins une option « Arrêt du rinçage » pouvant être saisie ainsi que par le biais d'une manette (16) pour le démarrage du cycle, **caractérisé en ce que** l'écran (10) présente une zone d'affichage (11) et le lave-linge domestique est conçu de manière à représenter sur l'écran (10) après avoir atteint l'arrêt suite à l'exécution de la phase de rinçage du cycle des informations et des directives concernant l'atteinte de l'arrêt du rinçage et via une autre sélection d'options en langage clair et les options en tant que touches programmables auto-explicatives (24, 25).

7. Lave-linge domestique selon la revendication 6, **caractérisé en ce que** dans la zone d'affichage (11) de l'écran (10) des paramètres et des options affichés respectivement en colonne à partir d'une liste peuvent être avancés par déclic, le cas échéant marqués individuellement et enfin quittés.

8. Lave-linge domestique selon la revendication 7, **caractérisé en ce que** les valeurs des paramètres de programmes obligatoires peuvent être affichées sur la zone d'affichage (11) et les valeurs de ces paramètres de programmes peuvent être modifiées dans des limites qui sont associées au programme de base, par activation des touches programmables (23 à 26).

9. Lave-linge domestique selon la revendication 8, **caractérisé en ce que** l'écran (10) de l'unité de saisie (6) présente outre les colonnes pour les listes de paramètres une colonne pour l'affichage des symboles des options sélectionnées et **en ce que** l'actionnement de la manette (16) pour le démarrage du cycle agit sur les symboles des options sélectionnées à partir d'un champ d'affichage de sélection (27) dans ces colonnes de la zone d'affichage (11).

10. Lave-linge domestique selon la revendication 9, **caractérisé en ce que** les manettes (12, 13, 23 à 26) peuvent être changées dans le mode de sélection d'options pour une association à la liste des options affichées et leur sélection/désélection.
